# EUROPÄISCHE PATENTANMELDUNG

(11) **EP 1 733 633 A1**
(43) Veröffentlichungstag der Anmeldung: **20.12.2006**
(21) Anmeldenummer: 06009284.8
(22) Anmeldetag: 05.05.2006
(51) Int. Cl.: A24B 3/04

(54) **Verfahren und Vorrichtung zur Behandlung von Tabakgut**

(30) Priorität: 13.06.2005 DE 102005027395
(71) Anmelder: Hauni Maschinenbau AG, 21033 Hamburg (DE)
(72) Erfinder: Koch, Torsten, 23843 Bad Oldesloe (DE); Höfig, Rolf, 31737 Rinteln (DE)
(74) Vertreter: Seemann, Ralph

(57) **Zusammenfassung**

Die Erfindung betrifft ein Verfahren zur Behandlung von Tabakgut. Die Erfindung betrifft ferner eine Vorrichtung zur Behandlung von Tabakgut, umfassend einen Abscheider (12) zum Abscheiden von einem Transportmedium (11) von dem Tabakgut.

Das erfindungsgemäße Verfahren zeichnet sich durch die folgenden Verfahrensschritte aus:
- Trocknen des Tabakguts in einem Stromtrockner (25), wobei zum Transport des Tabakguts in dem Stromtrockner (25) ein Transportmedium strömt, wobei das Tabakgut von dem Transportmedium mit geführt wird, und
- Nachbehandeln des Tabakguts in einem Abscheider, (12) der in den Stromtrockner integriert ist oder sich an den Stromtrockner (25) unmittelbar anschließt.

Die erfindungsgemäße Vorrichtung zeichnet sich dadurch aus, dass ein Einlass (15, 15', 16, 17, 17', 19) für ein Nachbehandlungsmedium im Abscheider (12) vorgesehen ist.

## Beschreibung

Die Erfindung betrifft ein Verfahren zur Behandlung von Tabakgut sowie eine Vorrichtung zur Behandlung von Tabakgut, umfassend einen Abscheider zum Abscheiden eines Transportmediums von dem Tabakgut.

Entsprechende Verfahren und Vorrichtungen sind an sich bekannt. So sind beispielsweise aus der WO 01/21017 A1 eine entsprechende Vorrichtung und ein entsprechendes Verfahren bekannt, mit der/dem Burley-Tabak entsprechend behandelt wird. Hierzu wird der Tabak mit Dampf beaufschlagt, dann in einen Stromtrockner überführt und anschließend das Transportmedium des Stromtrockners von dem Tabak in einem Zyklon getrennt, so dass der Tabak aus einem druckdichten Ausgang in getrockneter Form heraustreten kann. Anschließend kann der Tabak dann weiter behandelt werden, um beispielsweise, insbesondere weitere, Zusatzstoffe hinzuzufügen. Bei diesen Verfahren kann es allerdings zu einer Degradation des Tabaks kommen. Zudem sind entsprechende Vorrichtungen relativ großbauend.

Es ist demgegenüber Aufgabe der vorliegenden Erfindung, ein alternatives Verfahren zur Behandlung von Tabakgut und eine alternative Vorrichtung zur Behandlung von Tabakgut anzugeben. Hierbei ist es insbesondere Aufgabe der vorliegenden Erfindung, eine kleinbauende Vorrichtung anzugeben.

Gelöst wird diese Aufgabe durch ein Verfahren zur Behandlung von Tabakgut mit den folgenden Verfahrensschritten:
- Trocknen des Tabakguts in einem Stromtrockner, wobei zum Transport des Tabakguts in dem Stromtrockner ein Transportmedium strömt, wobei das Tabakgut von dem Transportmedium mitgeführt wird, und
- Nachbehandeln des Tabakguts in einem Abscheider, der in den Stromtrockner integriert ist oder sich an den Stromtrockner unmittelbar anschließt.

Durch das erfindungsgemäße Verfahren ist eine schnelle Verfahrensführung möglich, da ein weiterer Schritt des Nachbehandelns im Anschluss an den Abscheider ggf. entfallen kann. Durch die Integration des Schrittes des Nachbehandelns des Tabakguts in den Abscheider, der in den Stromtrockner integriert sein kann oder sich an den Stromtrockner unmittelbar anschließt, kann zudem die Verweildauer des Tabakguts im Abscheider eingestellt werden. Unter Nachbehandeln wird im Rahmen der Erfindung insbesondere auch ein Konditionieren verstanden. Hierbei kann es sich um eine Kühlung oder ein Bedämpfen bzw. Versehen des Tabaks mit weiterem Material wie vorzugsweise Luft, Dampf, Wasser, Kohlendioxyd, Stickstoff oder eine Mischung davon handeln. Vorzugsweise wird im Abscheider das Transportmedium vom Tabakgut getrennt. Eine besonders effiziente Verfahrensführung ist möglich, wenn das Tabakgut vor dem Trocknen geschnitten wird. Dieser Verfahrensschritt ist auch aus dem Grunde sinnvoll, da so saubere Schnitte am Tabakgut erfolgen können und das Tabakgut an sich weniger leidet.

Vorzugsweise wird zum Nachbehandeln des Tabakguts ein Nachbehandlungsmedium in den Abscheider geleitet. Das Nachbehandlungsmedium ist insbesondere, wie oben schon dargstellt, Luft, Dampf oder ein Luft-Dampf-Gemisch. Die Luft, der Dampf oder das Luft-Dampf-Gemisch ist vorzugsweise temperiert, beispielsweise gekühlt oder erwärmt.

Besonders effizient ist das erfindungsgemäße Verfahren, wenn im Einlassbereich des Nachbehandlungsmediums in den Abscheider ein Staudruck aufgebaut wird. Hierdurch kann verhindert werden, dass Tabakgut in den Einlassbereich des Nachbehandlungsmediums eindringt. Wenn das Nachbehandlungsmedium eine Bewegungskomponente in Förderrichtung des Tabakguts im Abscheider hat, ist eine beschleunigte Förderung möglich. Wenn das Nachbehandlungsmedium eine Bewegungskomponente entgegen der Förderrichtung des Tabakguts im Abscheider hat, kann die Verweildauer des Tabakguts im Abscheider erhöht werden. Je nach aufgebautem Staudruck und/oder je nach konkreter Richtung der oder einer Bewegungskomponente des Nachbehandlungsmediums ist so die Verweildauer des Tabakguts im Abscheider einstellbar.

Die Aufgabe wird ferner erfindungsgemäß durch eine Vorrichtung zur Behandlung von Tabakgut, umfassend einen Abscheider zum Abscheiden eines Transportmediums von dem Tabakgut gelöst, wobei ein Einlass für ein Nachbehandlungsmedium im Abscheider vorgesehen ist. Unter einem Abscheider ist im Rahmen der Erfindung insbesondere ein Tangentialabscheider oder ein Zyklon gemeint. Durch die erfindungsgemäße Vorrichtung kann eine Vorrichtung im Anschluss an den Abscheider entfallen, in dem üblicherweise eine Nachbehandlung des Tabakgutes stattfindet. Hierdurch ist die erfindungsgemäße Vorrichtung kleinerbauend als gemäß dem Stand der Technik.

Wenn der Abscheider in einem Stromtrockner integriert ist oder sich diesem unmittelbar in Transportrichtung des Tabakguts anschließt ist eine besonders kleinbauende Vorrichtung möglich. Besonders effizient ist die Vorrichtung, wenn der Einlass als Ringschlitz oder als radial verteilte Bohrungen und/oder Düsen ausgebildet ist. Hierbei handelt es sich insbesondere auch um radial verteilte Düsen. Die radiale Verteilung der Bohrungen und/oder Düsen ist vorzugsweise gleichmäßig, um einen gleichmäßigen Eintrag des Nachbehandlungsmediums zur Beaufschlagung des Tabakgutes zu ermöglichen. Durch Vorsehen eines Ringschlitzes ist naturgemäß die Beaufschlagung des Tabakguts mit dem Nachbehandlungsmedium auch gleichmäßig. Der Ringschlitz und/oder die Bohrungen und/oder die Düsen können in Förderrichtung des Tabakgutes an einer die Förderrichtung im Wesentlichen senkrecht (gedacht) schneidenden Stelle an den Wandungen des Abscheiders vorgesehen sein. Diese können allerdings auch übereinander bzw. hintereinander in Förderrichtung des Tabakgutes angeordnet sein. Es können somit mehrere Ringschlitze auf verschiedenen Ebenen in Transportrichtung des Tabakgutes und/oder mehrere Bohrungen und Düsen auf jeweils einer Ebene vorgesehen sein. Es können auch Ringschlitze bzw. ein Ringschlitz mit einer Ebene Bohrungen und/oder einer Ebene Düsen kombiniert sein. Der Ringschlitz kann auch in einer Spiralausführung ausgebildet sein.

Wenn eine Lippe im Bereich des Auslasses ausgebildet ist, die die Querschnittsfläche des Abscheiders im Bereich der Lippe verkleinert, ist es besonders einfach, einen Staudruck im Einlassbereich des Nachbehandlungsmediums zu ermöglichen. Vorzugsweise ist im Bereich des Einlasses ein Ringkanal ausgebildet. Der Ringkanal erstreckt sich zweckmäßig teilweise nach außen vom Abscheider.

Es ist außerdem vorzugsweise ein Element vorgesehen, mittels dem ein Staudruck im Ringkanal aufbaubar ist bzw. vereinfacht aufbaubar ist. Das Element ist hierbei insbesondere eine Wandung bzw. Teilwandung, die sich insbesondere in dem Ringkanal von der Wandung des Abscheiders erstreckt und nur einen relativ kleinen Schlitz ausbilden lässt. Dieses Element wirkt mit den Ringkanalwandungen und der Lippe zusammen, so dass sich nur ein kleiner Ringspalt ergibt, um so entsprechend einfach einen relativ hohen Staudruck aufbauen zu können. Vorzugsweise ist die Lippe schräg abwärts gerichtet, und zwar insbesondere teilweise in Förderrichtung. Wenn die Lippe schräg aufwärts gerichtet ist, ist es möglich, das Nachbehandlungsmedium zumindest teilweise entgegen der Förderrichtung des Tabakgutes strömen zu lassen. Sofern in Transportrichtung des Tabakgutes stromaufwärts der Lippe ein Ringsieb ausgebildet ist, muss der Staudruck im Ringkanal nicht so hoch sein, dass Tabakgut auch ohne Sieb nicht in den Ringkanal eindringen kann, da das Tabakgut durch das Ringsieb zurückgehalten wird. Das Ringsieb ist so ausgebildet, dass dieses nur an den Wandungen des Abscheiders angeordnet ist und in der Mitte ein freier Durchmesser für das Tabakgut verbleibt. Das Ringsieb selbst ist vorzugsweise teilweise in Förderrichtung des Tabakgutes ausgerichtet, damit kein Tabakgut auf dem Ringsieb hängen bleibt. Das Ringsieb kann auch vibrierend ausgestaltet sein.

Vorzugsweise ist der Einlass in Transportrichtung des Tabakguts kurz vor dem Tabakaustritt aus dem Abscheider angeordnet. Durch diese vorzugsweise Ausgestaltung der Erfindung kann mit relativ wenig Nachbehandlungsmedium eine Nachbehandlung des Tabaks stattfinden. Dieses liegt insbesondere darin begründet, dass das Nachbehandlungsmedium entsprechend wie das Transportmedium im oberen Bereich des Abscheiders abgeführt wird, so dass das Nachbehandlungsmedium im Wesentlichen durch den gesamten Abscheider gefördert wird. Die Düsen und/oder die Bohrungen können auch teilweise in Förderrichtung des Tabakguts und teilweise gegen die Förderrichtung ausgerichtet sein.

Vorzugsweise ist der Einlass in einer Abscheiderverlängerung mit im Wesentlichen konstanter Querschnittsfläche und/oder einem Beruhigertopf des Abscheiders angeordnet. Hierdurch ist eine sehr effiziente Nachbehandlung möglich. Zum Austrag des Tabakguts ist vorzugsweise in Transportrichtung des Tabakguts stromabwärts des Abscheiders eine Schleuse, insbesondere eine Zellradschleuse, anschließend ausgebildet.

Die Erfindung wird nachstehend ohne Beschränkung des allgemeinen Erfindungsgedankens anhand von Ausführungsbeispielen unter Bezugnahme auf die Zeichnungen beschrieben. Bezüglich aller im Text nicht näher erläuterten erfindungsgemäßen Einzelheiten wird ausdrücklich auf die Zeichnungen verwiesen. Es zeigen:
- Fig. 1: eine schematische Seitenansicht einer erfindungsgemäßen Vorrichtung zur Behandlung von Tabakgut;
- Fig. 2: eine weitere erfindungsgemäße Ausführungsform einer erfindungsgemäßen Vorrichtung zur Behandlung von Tabakgut in schematischer Seitenansicht;
- Fig. 3: eine dritte Ausführungsform der erfindungsgemäßen Vorrichtung zur Behandlung von Tabakgut in schematischer Seitenansicht und
- Fig. 4: eine vierte erfindungsgemäße Ausführungsform einer Vorrichtung zur Behandlung von Tabakgut in schematischer Seitenansicht.

Fig. 1 zeigt eine erfindungsgemäße Vorrichtung zur Behandlung von Tabakgut in schematischer Seitenansicht, wobei in Fig. 1 insbesondere ein Zyklon 12 dargestellt ist, der Tabakgut, das sich im Förderstrom befindet, der aus einem Stromtrockner 25, der in Fig. 1 nur sehr schematisch dargestellt ist, in Förderrichtung 9 in den Zyklon 12 gefördert wird, von dem Transportmedium (in diesem Fall Luft als Beispiel) trennt. Hierzu ist schematisch ein Luftaustrag 11 im oberen Bereich des Zyklons 12 dargestellt. Das Tabakgut fällt tangential in Kreisbewegungen bzw. in einer Spiralbewegung an den Wandungen 18 des Zyklons 12 in Fig. 1 nach unten und gelangt in den Bereich eines Ringkanals 15. Der Stromtrockner 25 kann ausgebildet sein wie in der WO 01/21017 A1 oder allgemein ein Stromtrockner sein, der in der Tobacco Encyclopedia, ed. Ernst Voges, TJI, Mainzer Verlagsanstalt und Druckerei Will und Rothe GmbH & Co. KG, 1984, Seite 411, offenbart ist, beispielsweise als "Suspension Drying Machine".

Im Bereich des Ringkanals 15, der begrenzt ist durch eine Wandung 18' bzw. Teilwandung, die sich von der Wandung 18 des Zyklons erstreckt, einer Außenwandung, die sich über die Wandung des Zyklons 12 hinaus erstreckt, eine Lippe 16 und einen Schlitz 19, ist es nun möglich, ein Nachbehandlungsmedium 30, wie beispielsweise gekühlte Luft, Umgebungsluft, CO₂, Dampf oder ein Luft-Dampf-Gemisch, das gekühlt oder erwärmt sein kann, um nur einige Beispiele zu nennen, in den Zyklon 12 einzulassen. Die Lippe 16 ist hierbei als Ringlippe ausgebildet und ist teilweise in Förder- bzw. Transportrichtung 24 des Tabakguts ausgerichtet. Das entsprechend nachbehandelte Tabakgut gelangt dann in eine Zellradschleuse 20 und steht nach der Zellradschleuse als Produktaustrag 21 zur Verfügung. Der Zyklon 12 ist in Fig. 1 unmittelbar anschließend an den Stromtrockner 25 angeordnet. In einem nicht dargestellten Ausführungsbeispiel ist es auch möglich, dass der Zyklon 12 Teil des Stromtrockners 25 ist.

In Fig. 2 ist eine weitere erfindungsgemäße Vorrichtung zur Behandlung von Tabakgut in einer weiteren Ausführungsform dargestellt. Die in Fig. 2 dargestellte schematische Seitenansicht hat im Unterschied zur Fig. 1 noch einen weiteren Nachbehandlungsmediumeintragsbereich bzw. zwei Ebenen des Nachbehandlungsmediumseintrags. Es sind nämlich ungefähr auf der gleichen Höhe entsprechend der Fig. 1 vier Düsen 17 bis 17''' dargestellt. In diesem Ausführungsbeispiel sind noch zwei weitere Düsen auf der Rückseite, die in Fig. 2 verdeckt ist, angeordnet. Es können auch weniger oder mehr Düsen dort zum Eintrag eines Nachbehandlungsmediums 30' dienen. Die Düsen 17 bis 17''' sind in diesem Ausführungsbeispiel so ausgestaltet, dass ein Eintrag des Nachbehandlungsmediums 30' sowohl teilweise in Förderrichtung 24 als auch teilweise entgegen der Förderrichtung 24 des Tabakguts geschieht.

Es ist außerdem eine Zyklonverlängerung 14 dargestellt, die sich unmittelbar an den konvergierenden Abschnitt 13 des Zyklons 12 anschließt 12. Die Zyklonverlängerung 14 ist als zylindrischer Abschnitt des Zyklons 12 ausgebildet. Der Durchmesser D1 der Zyklonverlängerung 14 ist größer als der freie Durchmesser D2, der durch die Ringlippe bzw. Lippe 16 gebildet wird.

Die Düsen 17 bis 17''' können dazu dienen, gekühlte Luft einzubringen, wohingegen der Ringkanal 15 dazu dienen kann, einen Dampf einzubringen, um den Tabak wieder mit Feuchtigkeit zu versehen. Durch Kühlung des Tabakguts nach dem Trocknungsvorgang können Flavour-Verluste reduziert werden, ein Kollabieren von expandiertem Tabak vermieden und die im Stromtrockner erreichte Füllfähigkeit fixiert werden. Es kann dann auf separate nachgeschaltete Kühlvorrichtungen ggf. verzichtet werden. Hierdurch kann auch der Aufwand für die Kühlung des Tabakgutes signifikant reduziert werden.

Das Nachbehandlungsmedium kann in Fig. 2 beispielsweise über den Ringkanal 15 dazu dienen, das Tabakgut aufzufeuchten, vor allen Dingen dann, wenn das Tabakgut im Trocknungsvorgang zunächst übertrocknet wird und anschließend in der Zyklonverlängerung 14 durch Wasser- und/oder Dampfzugabe auf die gewünschte Feuchte aufgefeuchtet werden. Hierbei können beispielsweise auch Burley-Strips behandelt werden. Auf einen der Trocknungsvorrichtung nachgeschalteten Burley-Toaster kann dann ggf. verzichtet werden.

Es kann auch vorgesehen sein, dass Nachbehandlungsmedium dazu zu verwenden, Top-Flavour auf das Tabakgut aufzubringen. Auf eine der Trocknungsvorrichtung nachgeschaltete Flavour-Trommel kann dann möglicherweise verzichtet werden.

Vorzugsweise weist das Nachbehandlungsmedium, insbesondere ein Gasstrom, eine ausreichend niedrige Temperatur auf, um den Tabak etwa auf Raumtemperatur abzukühlen. Dem Gasstrom können weitere Nachbehandlungsmittel oder Konditioniermittel wie beispielsweise Dampf und/oder Wasser zugesetzt werden.

In Fig. 3 ist eine weitere schematische Seitenansicht einer dritten Ausführungsform einer erfindungsgemäßen Vorrichtung zur Behandlung von Tabakgut dargestellt, wobei im Unterschied zu der vorhergehenden Fig. 2 anstelle der Zyklonverlängerung 14 ein Beruhigertopf 22 vorgesehen ist. Im Beruhigertopf 22 ist im in Transportrichtung 24 konvergierenden Bereich des Beruhigertopfes 22 ein Ringkanal 15 vorgesehen, der eine Lippe 16, die als Ringlippe ausgebildet ist, aufweist. Die Ringlippe ist in diesem Ausführungsbeispiel entgegen der Transportrichtung 24 bzw. teilweise entgegen der Transportrichtung 24 ausgebildet. Wenn ein ausreichend hoher Staudruck im Ringkanal 15 und im Ringschlitz 19 vorgesehen ist, der ausreicht, dass kein Tabak in den Ringschlitz 15 eindringt, ist das oberhalb von dem Ringschlitz angeordnete Sieb 23, das als Ringsieb ausgebildet ist, nicht notwendig. Bei einem Sieb 23, das als Ringsieb ausgebildet ist, ist ein entsprechender freier Durchgang vorgesehen, der vorzugsweise zumindest einen Durchmesser aufweist, der dem Durchmesser im unteren Bereich des konvergierenden Teils des Zyklons 12 entspricht.

In Fig. 4 ist eine schematische Seitenansicht eines vierten Ausführungsbeispiels einer erfindungsgemäßen Vorrichtung zur Behandlung von Tabakgut dargestellt, wobei in diesem Beispiel in Transportrichtung des Tabakguts 24 zwei Ringkanäle 15 und 15' vorgesehen sind, die in Förderrichtung 24 hintereinander angeordnet sind. Zunächst ist eine Ringdüse 15 mit einer Lippe 16 vorgesehen, wobei die Lippe teilweise entgegen der Transportrichtung 24 angeordnet ist. An dem darunter liegenden Ringkanal 15' ist eine Lippe 16', die auch als Ringlippe ausgebildet ist, vorgesehen, die teilweise in Transportrichtung 24 ausgebildet ist. Die beiden Ringkanäle 15 und 15' können dazu dienen, unterschiedliche Nachbehandlungsmedien 30, 30' in den Zyklon 12 einzubringen.

Aus verfahrenstechnischer Sicht ist es oft sinnvoll, ein zu trocknendes Gut nach dem Trocknen weiter zu behandeln. Hierbei kann beispielsweise eine Kühlung oder ein Bedämpfen vorgesehen sein. Im Stand der Technik wird dieser Prozessschritt in einer Vorrichtung nach einem Trockner in weiteren Anlagen nach dem Trennen des Tabakgutes von einer Transportluft durchgeführt. Gemäß der Erfindung wird dieser Verfahrensschritt nunmehr in den Trockner bzw. unmittelbar im Anschluss an einen Trockner integriert. Hierzu ist es sinnvoll, im Bereich des Nachbehandlungsmedium seintrags eine Lippe auf der Innenseite in einen konischen Teil eines Zyklons oder eines Tangentialabscheiders und allgemein eines Abscheiders anzuordnen. Gegebenenfalls können auch andere Orte, wie in den Figuren dargestellt ist, vorgesehen sein.

Durch einen kleinen Schlitz und/oder mehrere Bohrungen und/oder Düsen kann das Nachbehandlungsmedium in den Abscheider eindringen. Dabei wird im Ringkanal bzw. bei den Bohrungen oder den Düsen ein Staudruck aufgebaut, der ein gleichmäßiges Einströmen des Nachbehandlungsmediums gewährleistet. Der Ringkanal mit der oder den Einlassöffnung(en) kann als einfacher Ring ausgebildet sein oder es können mehrere hintereinander angeordnete Ringe vorgesehen sein. Es ist auch eine Spiralausführung denkbar.

Derartige Ringkanäle oder Düsen sowie Bohrungen können auch in einer Zyklonverlängerung oder einem Beruhigertopf vorgesehen sein. Dabei ist es vorteilhaft, einen Teil der Ringkanäle bzw. Bohrungen und/oder Düsen mit einem gemeinsamen Anschluss für das Nachbehandlungsmedium zu versehen. Es können auch Einzelanschlüsse für gleiche oder verschiedene Nachbehandlungsmedien vorgesehen sein. Daraus können sich verschiedene Regelkreise und Regelschemata ergeben. Beim Umkehren des Ringkanals bzw. der Strömungsrichtung des Nachbehandlungsmediums, d.h. bei einer Strömungsrichtung in den Ausführungsbeispielen nach oben, also entgegen der Transportrichtung des Tabaks, besteht die Möglichkeit, die Verweilzeit des Tabakgutes im Zyklon zu beeinflussen bzw. allgemein im Abscheider zu beeinflussen. Hierdurch ist eine verbesserte Standardabweichung der Eigenschaften des Tabakgutes ermöglicht.

### Bezugszeichenliste

- 9: Förderrichtung
- 10: Förderstrom
- 11: Luftaustrag
- 12: Zyklon
- 13: konvergierender Abschnitt
- 14: zylindrischer Abschnitt / Zyklonverlängerung
- 15, 15': Ringkanal
- 16, 16': Lippe
- 17, 17', 17", 17''': Düse
- 18, 18': Wandung
- 19: Schlitz
- 20: Zellradschleuse
- 21: Produktaustrag
- 22: Beruhigertopf
- 23: Sieb
- 24: Transportrichtung
- 25: Stromtrockner
- 30, 30': Nachbehandlungsmedium
- D1: Durchmesser
- D2: Durchmesser

## Patentansprüche

1. Verfahren zur Behandlung von Tabakgut mit den folgenden Verfahrensschritten:
- Trocknen des Tabakguts in einem Stromtrockner (25), wobei zum Transport des Tabakguts in dem Stromtrockner (25) ein Transportmedium strömt, wobei das Tabakgut von dem Transportmedium mitgeführt wird, und
- Nachbehandeln des Tabakguts in einem Abscheider (12), der in den Stromtrockner integriert ist oder sich an den Stromtrockner (25) unmittelbar anschließt.

2. Verfahren nach Anspruch 1, **dadurch gekennzeichnet, dass** in dem Abscheider (12) das Transportmedium (11) von dem Tabakgut getrennt wird.

3. Verfahren nach Anspruch 1 oder 2, **dadurch gekennzeichnet, dass** das Tabakgut vor dem Schritt des Trocknens geschnitten wird.

4. Verfahren nach einem oder mehreren der Ansprüche 1 bis 3, **dadurch gekennzeichnet, dass** zum Nachbehandeln des Tabakguts ein Nachbehandlungsmedium (30, 30') in den Abscheider (12) geleitet wird.

5. Verfahren nach Anspruch 4, **dadurch gekennzeichnet, dass** das Nachbehandlungsmedium (30, 30') Luft, Dampf oder ein Luft-Dampf-Gemisch ist.

6. Verfahren nach Anspruch 4 oder 5, **dadurch gekennzeichnet, dass** im Einlassbereich (19) des Nachbehandlungsmediums (30, 30') in den Abscheider (12) ein Staudruck aufgebaut wird.

7. Verfahren nach einem oder mehreren der Ansprüche 4 bis 6, **dadurch gekennzeichnet, dass** das Nachbehandlungsmedium (30, 30') eine Bewegungskomponente in Förderrichtung (24) des Tabakguts im Abscheider (12) hat.

8. Verfahren nach einem oder mehreren der Ansprüche 4 bis 7, **dadurch gekennzeichnet, dass** das Nachbehandlungsmedium (30, 30') eine Bewegungskomponente entgegen der Förderrichtung (24) des Tabakguts im Abscheider (12) hat.

9. Vorrichtung zur Behandlung von Tabakgut, umfassend einen Abscheider (12) zum Abscheiden eines Transportmediums (11) von dem Tabakgut, **dadurch gekennzeichnet, dass** ein Einlass (15, 15', 16, 17, 17', 19) für ein Nachbehandlungsmedium (30, 30') im Abscheider (12) vorgesehen ist.

10. Vorrichtung nach Anspruch 9, **dadurch gekennzeichnet, dass** der Abscheider (12) in einen Stromtrockner (25) integriert ist oder sich diesem unmittelbar in Transportrichtung (9) des Tabakguts anschließt.

11. Vorrichtung nach Anspruch 9 oder 10, **dadurch gekennzeichnet, dass** der Einlass (15, 15', 16, 17, 17', 19) als Ringschlitz (19) oder als radial verteilte Bohrungen und/oder Düsen (17, 17') ausgebildet ist.

12. Vorrichtung nach einem oder mehreren der Ansprüche 9 bis 11, **dadurch gekennzeichnet, dass** eine Lippe (16) im Bereich des Einlasses (15, 15', 16, 17, 17', 19) ausgebildet ist, die die Querschnittsfläche des Abscheiders (12) im Bereich der Lippe (16) verkleinert.

13. Vorrichtung nach einem oder mehreren der Ansprüche 9 bis 12, **dadurch gekennzeichnet, dass** im Bereich des Einlasses (15, 15', 16, 17, 17', 19) ein Ringkanal (15, 15') ausgebildet ist.

14. Vorrichtung nach Anspruch 13, **dadurch gekennzeichnet, dass** sich der Ringkanal (15, 15') teilweise nach außen vom Abscheider (12) erstreckt.

15. Vorrichtung nach Anspruch 13 oder 14, **dadurch gekennzeichnet, dass** ein Element (18') vorgesehen ist, mit dem ein Staudruck im Ringkanal (15, 15') aufbaubar ist.

16. Vorrichtung nach einem oder mehreren der Ansprüche 12 bis 15, **dadurch gekennzeichnet, dass** die Lippe (16) schräg abwärts gerichtet ist.

17. Vorrichtung nach einem oder mehreren der Ansprüche 12 bis 15, **dadurch gekennzeichnet, dass** die Lippe (16') aufwärts gerichtet ist.

18. Vorrichtung nach Anspruch 17, **dadurch gekennzeichnet, dass** in Transportrichtung (24) des Tabakguts stromaufwärts der Lippe (16) ein Ringsieb (23) ausgebildet ist.

19. Vorrichtung nach einem oder mehreren der Ansprüche 9 bis 18, **dadurch gekennzeichnet, dass** der Einlass (15, 15', 16, 17, 17', 19) in Transportrichtung (24) des Tabakguts kurz vor dem Tabakaustritt (21) aus dem Abscheider angeordnet ist.

20. Vorrichtung nach Anspruch 19, **dadurch gekennzeichnet, dass** der Einlass (15, 15', 16, 17, 17', 19) in einer Abscheiderverlängerung mit im Wesentlichen konstanter Querschnittsfläche und/oder einem Beruhigertopf (22) des Abscheiders (12) angeordnet ist.

21. Vorrichtung nach einem oder mehreren der Ansprüche 9 bis 20, **dadurch gekennzeichnet, dass** sich in Transportrichtung (24) des Tabakguts stromabwärts des Abscheiders (12) eine Schleuse (20), insbesondere eine Zellradschleuse (20), anschließt.
